# EUROPÄISCHE PATENTSCHRIFT

(11) **EP 0 492 380 B1**
(45) Veröffentlichungstag und Bekanntmachung des Hinweises auf die Patenterteilung: **28.06.1995**
(21) Anmeldenummer: 91121670.3
(22) Anmeldetag: 18.12.1991
(51) Int. Cl.: B65D 75/58

(54) **Beutel, insbesondere Konturenbeutel zur Aufnahme flüssiger oder pastöser Stoffe**
Pouch for fluent or paste products
Sachet pour produits fluides ou pâteux

(30) Priorität: 24.12.1990 DE 9017419 U
(43) Veröffentlichungstag der Anmeldung: 01.07.1992
(73) Patentinhaber: Imer, Rodney Haydn, D-40212 Düsseldorf (DE)
(72) Erfinder: Imer, Rodney Haydn, D-40212 Düsseldorf (DE)
(74) Vertreter: Feder, Wolf-Dietrich, Dr. Dipl.-Phys.

(56) Entgegenhaltungen:
- GB-A- 1 296 216
- US-A- 2 942 760

## Beschreibung

Die Erfindung betrifft einen Beutel, insbesondere einen Konturenbeutel, zur Aufnahme flüssiger oder pastöser Stoffe, bestehend aus zwei im wesentlichen parallel zueinander angeordneten Abschnitten aus flexiblem folienartigem Material mit vorgegebener Außenkontur, die mindestens an ihren Rändern dichtend miteinander verbunden sind und zwischen sich einen mit dem flüssigen oder pastösen Stoff füllbaren Innenraum begrenzen, wobei ein Teil dieses Innenraums als schmaler, zum Rand des Beutels hin laufender Austrittskanal ausgebildet ist, der durch einen Abrißverschluß verschlossen ist und der mindestens auf einem Teil seiner Länge in einer aus der Außenkontur des Beutels herausragenden Öffnungslasche angeordnet ist, wobei im Ansatzbereich der Öffnungslasche am Körper des Beutels eine Faltlinie angeordnet ist und im Körper des Beutels ein von der einen Seitenfläche zur anderen Seitenfläche durchtretender, gegenüber dem Innenraum abgedichteter Festhalteschlitz angeordnet ist, dessen Breite an die Dicke der Öffnungslasche angepaßt ist und dessen Lage am Körper des Beutels derart ist, daß die umgefaltete Öffnungslasche durch den Festhalteschlitz mindestens auf einem Teil ihrer Länge hindurchziehbar ist.

Ein derartiger Beutel ist beispielsweise in GB - A 1 296 216 beschrieben. Der bekannte Beutel besitzt im wesentlichen dreieckig geformte Öffnungslaschen und die Faltlinie verläuft unter einem rechten Winkel zur Längsrichtung der Öffnungslasche.

Derartige nach der Art einer Weichpackung aufgebaute Beutel werden im allgemeinen zur Aufbewahrung und Mitnahme von kleineren Mengen flüssiger oder pastöser Lebens- oder Kosmetikmittel verwendet. Es ist allgemein bekannt, einen solchen Beutel mit einem Abrißverschluß zu versehen, so daß die Öffnung des Beutels durch Abziehen, Abreißen oder auch Abschneiden dieses Abrißverschlusses geschieht, so daß der Inhalt herausgepreßt oder ausgegossen werden kann. Ähnliche Konturenbeutel sind beispielsweise im deutschen Gebrauchsmuster DE-U-81 27 806 und in der deutschen Patentschrift DE-B-31 43 671 beschrieben.

In der französischen Patentschrift FR-A-1 016 042 ist ein tubenartiger Beutel aus thermoplastischem Material beschrieben zur Aufnahme flüssiger oder pastöser Stoffe, der an einem Ende einen schmalen, mit einem Austrittskanal versehenen Abschnitt aufweist, der zum Verschließen des Beutels zurückgefaltet und unter einen Gürtel eingesteckt werden kann, der mit den Rändern des Beutels verbunden ist. Dieser bekannte Beutel hat den Nachteil, daß der Verschluß nur dann flüssigkeitsdicht ist, wenn ein ausreichender Innendruck herrscht, der den zurückgefalteten Abschnitt an den Gürtel anpreßt. Dies hat zur Folge, daß bei nur noch halbgefülltem Beutel leicht Flüssigkeit austreten kann. Ein weiterer Nachteil besteht darin, daß die Herstellung dieses bekannten Beutels hohe Kosten verursacht.

Es ist weiterhin aus der europäischen Patentanmeldung EP-A-0 370 957 ein Kunststoffbeutel bekannt, der einen Beutelhals aufweist, in dem ein Aluminiumplättchen angeordnet ist. Zum Verschließen wird der Beutelhals im Bereich dieses Aluminiumplättchens zurückgefaltet, wobei das Aluminiumplättchen den Beutelhals in der Schließstellung festhalten soll. Auch dieser bekannte Verschluß ist wegen des benötigten Aluminiumplättchens teuer in der Herstellung und garantiert kein absolut dichtes Verschließen des Beutels.

In dem Dokument US-A-2 942 760 ist schließlich ein Beutel beschrieben, der im wesentlichen die Gestalt eines Tetraeders besitzt und der an einer Ecke durch Umfalten einer Ecke und Einstecken in eine schlitzartige Halterung wieder verschließbar ist.

Der Erfindung liegt die Aufgabe zugrunde, einen Beutel, insbesondere einen Konturenbeutel, mit den eingangs erwähnten Merkmalen so auszugestalten, daß er kostengünstig herzustellen ist und dennoch nach der Öffnung vom Verbraucher in einfacher Weise derart wieder verschlossen werden kann, daß ein Auslaufen der Flüssigkeit sicher verhindert wird.

Die Lösung dieser Aufgabe geschieht erfindungsgemäß mit den Merkmalen aus dem kennzeichnenden Teil des Patentanspruchs 1. Vorteilhafte Weiterbildungen der Erfindung sind in den abhängigen Ansprüchen beschrieben.

Abgesehen von den die Öffnung und Wiederverschließung des Beutels bestimmenden Teilen kann der erfindungsgemäße Beutel in beliebiger Weise hinsichtlich seiner Größe, Form und Außenkontur ausgestaltet sein und als Behältnis für die üblichen flüssigen oder pastösen Stoffe dienen, die in derartige Beutel eingefüllt werden.

Im folgenden werden anhand der beigefügten Zeichnungen Ausführungsbeispiele für Konturenbeutel nach der Erfindung näher erläutert.

In den Zeichnungen zeigen:
- Fig. 1: einen wieder verschließbaren Konturenbeutel in einer ersten Ausführungsform in Seitenansicht vor dem Öffnen;
- Fig. 2: in einer Ansicht analog Fig. 1 den Konturenbeutel nach Entfernung des Abrißendes der Öffnungslasche;
- Fig. 3: in einer Darstellung analog Fig. 1 den Konturenbeutel im wieder verschlossenen Zustand;
- Fig. 4: in einer Ansicht analog Fig. 1 eine zweite Ausführungsform eines wieder verschließbaren Konturenbeutels;
- Fig. 5: in einer Ansicht analog Fig. 1 eine dritte Ausführungsform eines wieder verschließbaren Konturenbeutels;
- Fig. 6: einen Querschnitt durch den Konturenbeutel nach der Linie VI-VI in Fig. 1.

Es wird zunächst anhand der Fig. 1 bis 3 und 6 eine erste Ausführungsform eines Konturenbeutels sowie sein Öffnen und Wiederverschließen näher erläutert.

Der in den Fig. 1 bis 3 insgesamt mit Bezugsziffer 1 bezeichnete Konturenbeutel besitzt einen Körper 2, der, wie aus Fig. 6 zu entnehmen, aus zwei im wesentlichen parallel zueinander angeordneten Abschnitten 2.1 und 2.2 zusammengesetzt ist, die aus einem flexiblen folienartigen Material, beispielsweise einer Kunststoffolie oder einer mit Metall beschichteten Kunststoffolie, bestehen und an ihren Rändern dichtend miteinander verbunden sind. Zwischen den Abschnitten 2.1 und 2.2 befindet sich der Innenraum 3 des Konturenbeutels, der einen flüssigen oder pastösen Stoff enthält. Mit dem Körper 2 ist eine streifenartig ausgebildete Öffnungslasche 4 verbunden, die parallel zueinander verlaufinde Kanten sowie an einem Ende einen als Abrißstück 5 ausgebildeten Abrißverschluß aufweist und in der ein schmaler Austrittskanal 3.1 verläuft, durch dessen nach Abreißen des Abrißstückes 5 offenes Ende 8 ein Herauspressen des Inhaltes aus dem Innenraum 3 durch den Austrittskanal 3.1 möglich ist. Weiterhin besitzt der Körper 2 in seinen Randbereich einen Teilbereich 6.1, in dem die beiden Abschnitte 2.1 und 2.2 dichtend und fest aneinander anliegend miteinander verbunden sind, einen Festhalteschlitz 6, der bei dem dargestellten Ausführungsbeispiel parallel zur Richtung der Öffnungslasche 4 verläuft und dessen Länge an die Breite der Öffnungslasche 4 angepaßt ist, während seine Breite an die Dicke der Öffnungslasche 4 angepaßt ist.

In Fig. 2 ist der Konturenbeutel nach Fig. 1 nach dem Abreißen des Abrißstückes 5 dargestellt, also in dem Zustand, in dem sein Inhalt entnommen werden kann.

Das Wiederverschließen des Konturenbeutels geschieht, wie in Fig. 3 dargestellt, dadurch, daß die Öffnungslasche 4 entlang einer Faltlinie 7, die im Ansatzbereich der Öffnungslasche 4 an den Körper 2 des Konturenbeutels unter einem Winkel von etwa 45° zur Längsrichtung der Öffnungslasche 4 angeordnet ist, auf den Körper 2 zurückgefaltet und das offene Ende 8 in den Festhalteschlitz 6 eingeführt und durch den Schlitz 6 hindurchgeführt wird bis die entlang der Faltlinie 7 entstehende Falte der Öffnungslasche 4 kräftig zusammengepreßt ist.

Die mechanische Wirkung dieser Zusammenpressung der Falte der Öffnungslasche 4 entlang der Faltlinie 7 ist ausreichend, um ein Auslaufen der Flüssigkeit aus dem Innenraum 3 unter normalen Verwendungsumständen zu verhindern.

Zur Wiederöffnung des Konturenbeutels nach Fig. 1 bis 3 wird die Öffnungslasche 4 aus dem Festhalteschlitz 6 herausgezogen und in den ursprünglichen in Fig. 2 dargestellten Zustand zurückgebracht. Ein Druck auf die den Innenraum 3 begrenzenden Außenflächen der Abschnitte 2.1 und 2.2 veranlaßt, daß wiederum ein Teil der Flüssigkeit oder die ganze Flüssigkeit, die sich noch im Innenraum 3 befindet, durch den Austrittskanal 3.1 und das offene Ende 8 der Öffnungslasche 4 aus dem Konturenbeutel herausfließt. Der oben geschilderte Vorgang des Wiederverschließens und Öffnens kann bis zur vollständigen Entleerung des Konturenbeutels wiederholt werden.

Anhand der Fig. 4 und 5 werden im folgenden weitere Ausführungsformen eines wieder verschließbaren Konturenbeutels beschrieben. Dabei sind Teile, die genau der Ausführungsform nach Fig. 1 bis 3 entsprechen, mit den gleichen Bezugsziffern bezeichnet.

Der in Fig. 4 dargestellte, insgesamt mit Bezugsziffer 20 bezeichnete Konturenbeutel unterscheidet sich von der Ausführungsform nach Fig. 1 bis 3 dadurch, daß der hier ebenfalls parallel zur Öffnungslasche 4 in einem Teilbereich 60.1 am Rand des Körpers 2 des Konturenbeutels angeordnete Festhalteschlitz 60 zum Rand hin offen ist, was das Einschieben der um die Faltlinie 7 herumgefalteten Öffnungslasche 4 in den Festhalteschlitz 60 von außen her erleichtert.

Die Ausführungsform nach Fig. 5, in welcher der Konturenbeutel allgemein mit Bezugsziffer 40 bezeichnet ist, ist wiederum der Ausführungsform nach den Fig. 1 bis 3 ähnlich, bis auf die Tatsache, daß der in einem Teilbereich 61.1 am Rand des Körpers 2 angeordnete Festhalteschlitz 61 unter einem spitzen Winkel zur Längsrichtung der Öffnungslasche 4 verläuft.

Auch bei dieser Ausführungsform erfolgt das Öffnen und Wiederverschließen analog den oben beschriebenen Ausführungsformen.

## Patentansprüche

1. Beutel, insbesondere Konturenbeutel, zur Aufnahme flüssiger oder pastöser Stoffe, bestehend aus zwei im wesentlichen parallel zueinander angeordneten Abschnitten (2.1, 2.2) aus flexiblem folienartigem Material mit vorgegebener Außenkontur, die mindestens an ihren Rändern dichtend miteinander verbunden sind und zwischen sich einen mit dem flüssigen oder pastösen Stoff füllbaren Innenraum (3) begrenzen, wobei ein Teil dieses Innenraums als schmaler, zum Rand des Beutels hinlaufender Austrittskanal (3.1) ausgebildet ist, der durch einen Abrißverschluß (5) verschlossen ist und der mindestens auf einem Teil seiner Länge in einer aus der Außenkontur des Beutels herausragenden Öffnungslasche (4) angeordnet ist, wobei im Ansatzbereich der Öffnungslasche (4) am Körper (2) des Beutels eine Faltlinie (7) angeordnet ist und im Körper (2) des Beutels ein von der einen Seitenfläche zur anderen Seitenfläche durchtretender, gegenüber dem Innenraum (3) abgedichteter Festhalteschlitz (6, 60, 61) angeordnet ist, dessen Breite an die Dicke der Öffnungslasche (4) angepaßt ist und dessen Lage am Körper (2) des Beutels derart ist, daß die umgefaltete Öffnungslasche (4) durch den Festhalteschlitz (6, 60, 61) mindestens mit einem Teil ihrer Länge hindurchziehbar ist, dadurch gekennzeichnet, daß die Öffnungslasche (4) als Streifen mit parallel zueinander verlaufenden Kanten ausgebildet ist und die Länge des Festhalteschlitzes (6, 60, 61) an die Breite des Streifens angepaßt ist und die Faltlinie (7) unter einem Winkel von im wesentlichen 45° zur Längsrichtung der Öffnungslasche (4) verläuft.

2. Beutel nach Anspruch 1, dadurch gekennzeichnet, daß der Festhalteschlitz (6, 60, 61) in einem sich an dem Randbereich des Körpers (2) anschließendem Teilbereich (6.1, 60.1, 61.1) angeordnet ist, in welchem die Abschnitte (2.1, 2.2) aus flexiblem folienartigem Material dichtend aneinander anliegend miteinander verbunden sind.

3. Beutel nach Anspruch 2, dadurch gekennzeichnet, daß der Festhalteschlitz (6, 60) parallel zur Richtung zur Öffnungslasche (4) angeordnet ist.

4. Beutel nach Anspruch 2, dadurch gekennzeichnet, daß der Festhalteschlitz (61) mit der Richtung der Öffnungslasche (4) einen vorgegebenen spitzen Winkel einschließt.

5. Beutel nach Anspruch 3 oder 4, dadurch gekennzeichnet, daß der Festhalteschlitz als zum Rand des Körpers (2) offener Schlitz (60) ausgebildet ist.

## Claims

1. Sachet, in particular a shaped sachet, for receiving liquid and paste-like substances, comprising two substantially parallel portions (2.1, 2.2) made of flexible, foil-like material with a preselected external contour, which at least at their edges are sealingly joined to one another and between them delimit an interior (3) which may be filled with a liquid or paste-like substance, a part of said interior being designed as a narrow outlet channel (3.1) running towards the edge of the sachet, which outlet channel is closed by a tear-off closure (5) and is disposed at least along part of its length in an opening flap (4) projecting from the external contour of the sachet, a fold line (7) being disposed in the region of emanation of the opening flap (4) from the body (2) of the sachet and there being disposed in the body (2) of the sachet, penetrating from one side face to the other side face and sealed off from the interior (3), a retaining slot (6, 60, 61) whose width is adapted to the thickness of the opening flap (4) and whose position on the body (2) of the sachet is such that at least part of the length of the folded-over opening flap (4) may be drawn through the retaining slot (6, 60, 61), characterized in that the opening flap (4) takes the form of a strip having edges running parallel to one another and the length of the retaining slot (6, 60, 61) is adapted to the width of the strip and the fold line (7) extends at an angle of substantially 45° to the longitudinal direction of the opening flap (4).

2. Sachet according to claim 1, characterized in that the retaining slot (6, 60, 61) is disposed in a sub-region (6.1, 60.1, 61.1), which adjoins the edge region of the body (2) and in which the portions (2.1, 2.2) made of flexible, foil-like material are joined to one another so as to be sealingly applied one on the other.

3. Sachet according to claim 2, characterized in that the retaining slot (6, 60) is disposed parallel to the direction of the opening flap (4).

4. Sachet according to claim 2, characterized in that the retaining slot (61) is disposed at a preselected acute angle to the direction of the opening flap (4).

5. Sachet according to claim 3 or 4, characterized in that the retaining slot takes the form of a slot (60) which is open towards the edge of the body (2).

## Revendications

1. Sachet, en particulier sachet profilé, destiné à contenir des produits liquides ou pâteux, constitué de deux sections (2.1, 2.2) disposées sensiblement en parallèle, réalisées en un matériau flexible du type film à contour extérieur prédéterminé, lesquelles sont reliées mutuellement de manière étanche au moins sur leurs bords, et qui délimitent entre elles un espace intérieur (3) pouvant être rempli de produits liquides ou pâteux, tandis qu'une partie de cet espace intérieur est réalisée sous la forme d'un canal d'évacuation étroit (3.1) se dirigeant vers le bord du sachet, ce canal étant formé par un bouchon arrachable (5) et étant disposé, sur au moins une partie de sa longueur, dans une languette d'ouverture (4) émergeant du contour extérieur du sachet, tandis que dans la zone d'application de la languette d'ouverture (4) sur le corps (2) du sachet est disposée une ligne de pliage (7) et une fente de fixation (6, 60, 61) étanche par rapport à l'espace intérieur (3) et traversant le sachet de l'une de ses faces latérales à l'autre, la largeur de cette fente (6, 60, 61) étant ajustée à l'épaisseur de la languette d'ouverture (4) et sa position sur le corps (2) du sachet étant telle que la languette d'ouverture (4) repliée peut être tirée, au moins sur une partie de sa longueur, à travers ladite fente de fixation (6, 60, 61), caractérisé en ce que la languette d'ouverture (4) est réalisée sous la forme d'une bande à arêtes mutuellement parallèles et que la longueur de la fente de fixation (6, 60, 61) est ajustée à la largeur de la bande, et que la ligne de pliage (7) forme un angle sensiblement de 45° avec la direction longitudinale de la languette d'ouverture (4).

2. Sachet selon la revendication 1 caractérisé en ce que la fente de fixation (6, 60, 61) est disposée dans une partie (6.1, 60.1, 61.1) faisant suite à la zone de bordure du corps (2) et dans laquelle les sections (2.1, 2.2) en matière flexible du type film sont assemblées mutuellement par application hermétique l'une sur l'autre.

3. Sachet selon la revendication 2, caractérisé en ce que la fente de fixation (6, 60) est disposée parallèlement à la direction de la languette d'ouverture (4).

4. Sachet selon la revendication 2, caractérisé en ce que la fente de fixation (61) et la direction de la languette d'ouverture (4) forment un angle intérieur aigu prédéterminé.

5. Sachet selon la revendication 3 ou 4, caractérisé en ce que la fente de fixation est réalisée sous la forme d'une fente (60) ouverte en direction du bord du corps (2).
